# FASCICULE DE BREVET EUROPEEN

(11) **EP 2 169 298 B1**
(45) Date de publication et mention de la délivrance du brevet: **08.07.2015**
(21) Numéro de dépôt: 09171248.9
(22) Date de dépôt: 24.09.2009
(51) Int. Cl.: F21V 11/00, F21S 8/10

(54) **Dispositif d'éclairage et/ou de signalisation pour véhicule automobile**
Beleuchtungs- und Signalisieringsvorrichtung für Kraftfahrzeug
Lighting and/or signalling device for motor vehicle

(30) Priorité: 29.09.2008 FR 0805357
(43) Date de publication de la demande: 31.03.2010
(73) Titulaire: VALEO VISION, 93012 Bobigny (FR)
(72) Inventeur: Dubosc, Christophe, 93250 Villemomble (FR)

(56) Documents cités:
- WO-A2-2008/104389
- DE-A1-102004 060 481
- DE-A1-102005 000 986
- US-A1- 2004 061 963

## Description

L'invention concerne un dispositif d'éclairage et/ou de signalisation pour équiper un véhicule automobile, notamment un projecteur ou un feu.

Ce type de dispositif est usuellement constitué d'un boîtier fermé par une glace extérieure, le boîtier comprenant un ou plusieurs modules optiques, chaque module étant apte à émettre au moins un faisceau lumineux de photométrie donnée et comportant au moins une source lumineuse associée à des composants optiques tels que des réflecteurs, des écrans optiques, des lentilles, des collimateurs etc....

Chaque module optique est soigneusement ajusté pour obtenir le faisceau voulu, de façon très contrôlée afin de respecter les réglementations en vigueur.

Puis il faut intégrer ce ou ces modules dans le boîtier, et, éventuellement, ajouter des composants dits « cosmétiques », aussi appelés masques, qui ont pour vocation de faire la jonction entre les modules et la glace, et de camoufler ainsi de façon esthétique certains composants, comme les éléments de connectique. On peut aussi avoir recours à ces pièces cosmétiques au sein des modules optiques eux-mêmes.

Ces masques peuvent prendre différents aspects, ils sont souvent en métal lisse et brillant, un peu à la manière d'un réflecteur dont ils peuvent prolonger l'aspect, même s'ils n'en remplissent pas la fonction optique.

Or, c'est lors de l'intégration des modules dans le boîtier que l'on peut s'apercevoir de la présence de rayons parasites, plus ou moins gênants pour l'observateur extérieur au véhicule : une faible partie des rayons émis par la source lumineuse peut malencontreusement se réfléchir sur l'un de ces masques, et donner au dispositif un aspect allumé qui n'est pas optimal, avec, par exemple, une ligne qui brille, voire un effet éblouissant.

Le but de la présente invention est alors de remédier à cet inconvénient, notamment en proposant un nouveau type de dispositif d'éclairage / de signalisation pour véhicule automobile, qui ait un aspect allumé agréable, sans avoir à renoncer, notamment, à l'utilisation de masques réfléchissants.

DE 10.2004.060.481 divulgue un dispositif d'éclairage selon le préambule de la revendication 1.

L'invention a alors pour objet un dispositif d'éclairage ou de signalisation selon la revendication 1.

Comme indiqué plus haut, la source peut être associée à son ou ses éléments optiques, notamment un réflecteur, et son ou ses masques au sein d'un module optique, et pour son intégration dans le dispositif on peut ajouter encore d'autres pièces cosmétiques. Et ces masques, quand ils sont en métal lisse et réfléchissant, peuvent être la source ou l'un des sources de rayons parasites plus ou moins gênants. Une solution pour supprimer ces rayons parasites aurait pu être de, purement et simplement, changer de nature de masques, en utilisant des masques striés, donc fortement diffusants, ou encore des masques fortement absorbants, munis d'une peinture noire par exemple. Mais l'aspect brillant des masques reste très recherché pour des raisons de style. L'invention a donc choisi de garder ce type de masque, mais en le modifiant cependant : suffisamment pour diminuer son niveau de réflexion, mais pas trop de façon à ce que l'aspect brillant, bien qu'estompé, reste bien visible, ceci grâce à un revêtement approprié, ayant des propriétés d'absorption lumineuse tout en restant suffisamment transparent pour que l'oeil puisse continuer à voir le brillant du masque sous-jacent.

Selon une première variante, ce revêtement comprend une couche de vernis ou de peinture coloré(e) au moins partiellement transparente. Ce vernis peut être à base de polyuréthane (ou tout autre agent collant connu dans le domaine des vernis et des peintures), et contenir des pigments/particules coloré(e)s absorbant(e )s.

Le vernis peut être déposé, par exemple, par des techniques de spray ou pistolettage.

Selon une troisième variante, le revêtement est un composant transparent ou semi transparent teinté dans la masse et rapporté sur ou à proximité immédiate du masque (M). Il peut s'agir de matériau polymère ou en verre, qu'on vient apposer/ fixer par des moyens mécaniques / coller à la surface du masque, ils ont alors de préférence des formes complémentaires. Il peut aussi s'agir d'un composant qu'on vient mettre en regard du masque, sans nécessairement un contact direct entre les deux pièces. Le taux d'éléments colorants /absorbants dans le composant teinté dans la masse, ainsi que son épaisseur, va pouvoir permettre, comme dans les deux variantes précédentes, d'en moduler de façon appropriée pour chaque cas le taux d'absorption lumineuse.

Le revêtement peut être présent sur /affecter toute la partie du masque qui est visible à travers la glace, ou seulement sur une partie de celle ci. En fait, dans la réalité, quand des problèmes de brillance gênante apparaissent avec ces masques réfléchissants, ils sont souvent circonscrits à une toute petite zone, il peut donc suffire de déposer le revêtement dans la zone critique du masque, ou de le mettre en regard de cette zone critique, et c'est tout. Il s'avère cependant souvent plus simple et/ou plus esthétique de déposer le revêtement plus largement, sur toute sa surface visible.

L'invention a aussi pour objet le véhicule équipé d'au moins un dispositif tel que décrit plus haut.

L'invention est décrite ci-après plus en détail à l'aide de figures représentant un mode de réalisation préféré de l'invention.

La figure 1 est une vue en coupe verticale schématique d'un projecteur de véhicule automobile selon l'art antérieur.

La figure 2 est une vue en coupe verticale schématique du projecteur selon la figure 1, modifié selon l'invention.

Ces figures sont très simplifiées pour en faciliter la compréhension, et les différents composants représentés ne sont pas nécessairement à l'échelle.

La figure 1 représente une portion de projecteur, avec une glace G extérieure fermant un boîtier B, boîtier dans lequel est logée une source lumineuse S. Il peut s'agir d'une lampe halogène, d'une lampe xénon ou d'une diode électroluminescente. Cette source émet de la lumière en direction d'un réflecteur R, (rayon r1) qui à son tour, et de façon connue, renvoie la lumière (rayon r2) en direction de la glace G, notamment ici pour faire un faisceau de type code. Mais la présence d'un masque M en métal réfléchissant (généralement de l'aluminium poli) pose un problème, localement, sur une petite portion de sa partie visible à travers la glace : comme le montre schématiquement le tracé de rayons, si la majorité de la lumière sort directement par la glace G (prolongement des rayons r2), une petite partie est réfléchie par la paroi interne de la glace (rayon r3) , rayons qui rencontrent alors le masque brillant M, masque qui renvoie à nouveau ces rayons (rayon r4) en direction de la glace, et ces rayons traversent alors la glace selon un angle tout à fait incontrôlé et inapproprié, gênant à tout le moins, éblouissant au pire, pour l'observateur symbolisé par l'oeil sur la figure.

Si l'on ne veut pas renoncer au masque métallique M, l'invention a donc une solution, représentée à la figure 2 : il s'agit de déposer sur le masque M, dans la zone qui renvoyait vers la glace les rayons parasites r3 un revêtement Rv transparent ou semi transparent qui diminue sa réflexion lumineuse, essentiellement par absorption. Deux variantes possibles pour faire ce revêtement :
- un vernis transparent avec pigment coloré, déposé par spray sur une épaisseur d'environ 0,1 mm - dans cet exemple précis, de façon non limitative, il s'agit d'un vernis à base de polyuréthane teinté bleu (teinte dite bleu Outremer),
- une couche ou un empilement de couches déposé(s) par pulvérisation cathodique réactive par exemple, de composés métalliques. On peut utiliser la technique de dépôt en phase vapeur (PVD pour Physical Vapor Deposition en anglais) pour déposer des couches de métal ou alliage métallique. Pour déposer des composés métalliques (oxyde, nitrure, carbure), on utilise la pulvérisation cathodique réactive. On peut choisir, notamment, une couche d'oxyde de chrome (teinté bleu), de nitrure de titane (teinté jaune/doré).

On peut aussi déposer ce type de couche par une technique dite de dépôt chimique en phase vapeur améliorée par plasma (PECVD pour Plasma Enhanced Chemical Vapor Deposition en anglais), la couche absorbante étant donc obtenue par ploymérisation plasma.

Ici on a choisi une couche d'oxyde de chrome de 80 nm d'épaisseur déposé par pulvérisation cathodique avec une cible de chrome et une atmosphère réactive contenant de l'oxygène (air, protoxyde d'azote, oxygène pur)

Dans un cas comme dans l'autre, le revêtement obtenu permet d'atténuer sensiblement l'effet éblouissant des rayons r4, ces rayons étant d'intensité bien plus faible, car une bonne partie a pu être absorbée par le revêtement Rv.

Ici le revêtement Rv est présent sur toute la partie visible du masque. Sa relative transparence permet de conserver au masque son aspect métallique brillant.

Pour des raisons de style, comme ici, on peut déposer un revêtement sur toute la partie visible du masque. On peut tout aussi bien localiser le dépôt là où le problème optique apparaît, ce qui, bien souvent, ne concerne qu'une faible partie du masque, parfois sur une zone inférieure à 1 ou 2 cm.

La teinte du revêtement peut être choisie dans toutes les nuances possibles, pour des raisons de style : on peut choisir, comme dans l'exemple, un bleu, qui rappelle la teinte froide de la lumière émise par des LEDs. On peut aussi choisir une teinte fumée, grise etc ...., ou toute autre couleur, rappelant la couleur de la carrosserie du véhicule par exemple.

A noter aussi que l'exemple propose un revêtement bleuté : la lumière réfléchie sur ce revêtement et susceptible de traverser la glace est, certes, bleutée, mais d'intensité très faible, ce qui ne pose donc aucun problème vis-à-vis des réglementations en vigueur dans ce domaine.

## Revendications

1. Dispositif d'éclairage ou de signalisation pour véhicule automobile, comportant au moins une source lumineuse (S) et au moins un masque (M) logés dans un boîtier (B) fermé par une glace (G), le masque (M) est métallique, réfléchissant, lisse, ledit masque étant recouvert, partiellement ou totalement, d'un revêtement (Rv) apte à en diminuer le niveau de réflexion lumineuse par absorption, tout en préservant substantiellement son aspect, **caractérisé en ce que** le revêtement (Rv) a une épaisseur de l'ordre de 0,01 à 0,5 millimètre.

2. Dispositif selon la revendication précédente, **caractérisé en ce que** ledit revêtement (Rv) comprend une couche de vernis ou de peinture coloré(e) au moins partiellement transparente.

3. Dispositif selon la revendication précédente, **caractérisé en ce que** le vernis est à base de polyuréthane, et contient des pigments/particules coloré(e)s absorbant(e)s.

4. Dispositif selon la revendication 2, **caractérisé en ce que** le vernis est déposé par spray ou pistolettage.

5. Dispositif selon la revendication 1, **caractérisé en ce que** le revêtement (Rv) est un composant transparent ou seml transparent teinté dans la masse et rapporté sur le masque (M) ou à proximité immédiate de celui-ci.

6. Dispositif selon l'une des revendications précédentes, **caractérisé en ce que** le revêtement (Rv) est sur toute / affecte toute la partie du masque (M) qui est visible à travers la glace (G).

7. Véhicule équipé d'au moins un dispositif selon l'une des revendications précédentes.

## Patentansprüche

1. Kraftfahrzeugbeleuchtungs- oder -signalgebungsvorrichtung mit wenigstens einer Lichtquelle (S) und wenigstens einer Blende (M), die in einem von einer Scheibe (G) verschlossenen Gehäuse (B) aufgenommen sind, wobei die Blende (M) metallisch, reflektierend und glatt ist, wobei die Blende teilweise oder vollständig mit einer Beschichtung (Rv) überzogen ist, die das Lichtreflexionsniveau durch Absorption zu verringern vermag, dabei jedoch ihr Aussehen im Wesentlich beibehält,
**dadurch gekennzeichnet, dass** die Beschichtung (Rv) eine Dicke von etwa 0,01 bis 0,5 mm hat.

2. Vorrichtung nach dem vorhergehenden Anspruch,
**dadurch gekennzeichnet, dass** die Beschichtung (Rv) eine wenigstens zum Teil lichtdurchlässige Schicht aus farbigem Lack oder Anstrichmittel aufweist.

3. Vorrichtung nach dem vorhergehenden Anspruch,
**dadurch gekennzeichnet, dass** der Lack auf Basis von Polyurethan ausgeführt ist und absorbierende Farbpigmente/-partikel enthält.

4. Vorrichtung nach Anspruch 2,
**dadurch gekennzeichnet, dass** der Lack durch Sprayen oder Spritzen aufgetragen ist.

5. Vorrichtung nach Anspruch 1,
**dadurch gekennzeichnet, dass** die Beschichtung (Rv) ein gefärbtes transparentes oder semitransparentes Bauteil ist, das auf die Blende (M) oder in deren unmittelbaren Nähe aufgesteckt ist.

6. Vorrichtung nach einem der vorhergehenden Ansprüche,
**dadurch gekennzeichnet, dass** die Beschichtung (Rv) sich auf dem gesamten Teil der Blende (M) befindet bzw. den gesamten Teil der Blende (M) betrifft, der durch die Scheibe hindurch sichtbar ist.

7. Fahrzeug, ausgestattet mit wenigstens einer Vorrichtung nach einem der vorhergehenden Ansprüche.

## Claims

1. Lighting or signalling device for a motor vehicle, comprising at least one source of light (S) and at least one shield (M) which are accommodated in a housing (B) closed by glass (G), the shield (M) is made of smooth reflective metal, the said shield being covered partially or totally by a coating (Rv) which can reduce the level of light reflection by absorption of the shield, whilst substantially preserving its appearance, **characterised in that** the coating (Rv) has a thickness of approximately 0.01 to 0.5 mm.

2. Device according to the preceding claim, **characterised in that** the said coating (Rv) comprises a coloured layer of paint or varnish which is at least partially transparent.

3. Device according to the preceding claim, **characterised in that** the varnish is based on polyurethane, and contains absorbent coloured pigments / particles.

4. Device according to claim 2, **characterised in that** the varnish is deposited by spraying or spray painting.

5. Device according to claim 1, **characterised in that** the coating (Rv) is a transparent or semi-transparent component, the mass of which is tinted, and which is added onto the shield (M) or is in the immediate vicinity of the shield.

6. Device according to one of the preceding claims, **characterised in that** the coating (Rv) is on all of / affects all of the part of the shield (M) which is visible through the glass (G).

7. Vehicle equipped with at least one device according to the preceding claims.
